# EUROPÄISCHE PATENTSCHRIFT

(11) **EP 2 962 675 B1**
(45) Veröffentlichungstag und Bekanntmachung des Hinweises auf die Patenterteilung: **19.07.2017**
(21) Anmeldenummer: 15171217.1
(22) Anmeldetag: 09.06.2015
(51) Int. Cl.: A61G 13/10

(54) **OPERATIONSTISCHFUSS FÜR EINEN OPERATIONSTISCH**
OPERATION TABLE BASE FOR AN OPERATION TABLE
PIED POUR TABLE D'OPÉRATION

(30) Priorität: 04.07.2014 DE 102014109376
(43) Veröffentlichungstag der Anmeldung: 06.01.2016
(73) Patentinhaber: Maquet GmbH, 76437 Rastatt (DE)
(72) Erfinder: Koch, Guido, 76149 Karlsruhe (DE)
(74) Vertreter: Zacco GmbH

(56) Entgegenhaltungen:
- DE-A1-102010 020 129
- DE-A1-102010 051 126
- GB-A- 1 559 945
- US-A- 2 532 677

## Beschreibung

Die Erfindung betrifft einen Operationstischfuß für einen Operationstisch. Vor und während einer Operation eines auf einer Patientenlagerfläche eines Operationstischs gelagerten Patienten wird die Patientenlagerfläche in eine Position gebracht, die einen Eingriff am Patienten erleichtert. Dabei kann es erforderlich sein, die Patientenlagerfläche um eine horizontale Achse um einen Winkel aus einem großen Winkelbereich zu verschwenken. Auch die Höhe der Patientenlagerfläche des Operationstisches sollte in einem möglichst großen Bereich einstellbar sein. Idealerweise ermöglicht der Operationstisch auch sehr geringe Höhen der Patientenlagerfläche, was eine platzsparende Bauweise der Operationstischsäule voraussetzt.

Im Krankenhausbetrieb werden üblicherweise drei unterschiedliche Arten von Operationstischen eingesetzt, nämlich stationäre Operationstische, bewegbare Operationstische und mobile Operationstische. Stationäre Operationstische haben eine fest mit dem Fußboden eines Operationssaals verbundene Operationstischsäule, wobei sie üblicherweise keinen Operationstischfuß haben und durch fest installierte Kabel mit Energie versorgt werden. Bewegbare Operationstische haben einen mit der Operationstischsäule verbundenen Operationstischfuß, der Rollen aufweisen kann, und eine von der Operationstischsäule lösbare und wieder verbindbare Patientenlagerfläche.

Operationstischfüße mobiler Operationstische haben Rollen zum Verfahren des Operationstisches, so dass sie ohne zusätzliche Hilfsmittel verfahrbar und zum Transport eines Patienten geeignet sind. Während des Eingriffs am Patienten muss hingegen ein sicherer Stand des Operationstisches gewährleistet sein. Bei einfachen Operationstischen geschieht dies durch Arretierung mehrerer Transportrollen, während bei hochwertigen Operationstischen ein Chassis des Operationstischfußes abgesenkt wird, so dass es auf dem Boden aufliegt. Dazu sind die Transportrollen in vertikaler Richtung verstellbar im Operationstischfuß integriert und können so nach unten bewegt werden, dass der Kontakt des Chassis mit dem Boden aufgehoben wird und der Operationstisch auf den Transportrollen steht.

Des Weiteren ist bei mobilen Operationstischen die Patientenlagerfläche üblicherweise fest mit der Operationstischsäule verbunden und wird im Krankenhausbetrieb nicht von der Operationstischsäule gelöst. Ferner können elektrische Fahrantriebe, vorzugsweise mit Sanftanlauf und Sicherheitsbremsfunktion, eingesetzt werden, um den mobilen Operationstisch mithilfe des elektrischen Fahrantriebs zu verfahren. Sowohl bei stationären Operationstischen als auch bei bewegbaren Operationstischen und mobilen Operationstischen können elektromotorisch verstellbare Komponenten vorgesehen sein, wie beispielsweise eine in ihrer Länge elektromotorisch veränderbare Operationstischsäule zur Veränderung der Höhe einer auf der Operationstischsäule angeordneten Patientenlagerfläche, ein in zwei orthogonalen Achsen verstellbarer Operationstischsäulenkopf zur Veränderung der Neigung und der Kantung der mit dem Operationstischsäulenkopf verbundenen Patientenlagerfläche und/oder elektromotorisch verstellbare Komponenten der Patientenlagerfläche.

Es sind mobile Operationstischfüße mit vier integrierten Transportrollen bekannt, die an jeder Transportrolle einen Hydraulikzylinder sowie ein gemeinsames Steuerventil zum vertikalen Verstellen der jeweiligen Transportrolle haben. Ein Nachteil, der sich aus der Verwendung der Hydraulikzylinder ergibt, ist der relativ große vertikale Bauraum und die relativ hohen Kosten. Jedoch ist aus Zugänglichkeitsgründen ein flacher Aufbau des Operationstischfußes wünschenswert. Falls das Verfahren des Operationstischs mit Hilfe eines elektromotorischen Fahrantriebs unterstützt werden soll, wird zum Absenken des Fahrantriebs an den Boden und zum Abheben des Fahrantriebs vom Boden ein weiterer Hydraulikzylinder und ein weiteres Steuerventil benötigt. Dokument DE 10 2010 051126 A1 offenbart ein Operationstisch, der eine fahrbare Basis aufweist, die mit vier Laufrollen versehen ist, wobei die Laufrollen jeweils über einen Schwenkhebel verschwenkbar sind. Die Schwenkhebel sind durch einen gemeinsamen Antrieb und ein Gestänge miteinander verbunden. Es ist Aufgabe der Erfindung, einen Operationstischfuß anzugeben, der bei einfachem Aufbau eine flache Bauweise ermöglicht und kostengünstig ist. Diese Aufgabe wird durch einen Operationstischfuß mit den Merkmalen des Anspruchs 1 gelöst. Vorteilhafte Weiterbildungen der Erfindung sind in den abhängigen Ansprüchen angegeben.

Der erfindungsgemäße Operationstischfuß hat mindestens zwei ausfahrbare Transportrollen, wobei der Operationstisch im eingefahrenen Zustand der Transportrollen auf mindestens einem Abstützelement des Operationstisches steht, und wobei der Operationstisch im ausgefahrenen Zustand der Transportrollen auf den Transportrollen bewegbar ist. Der Operationstischfuß hat eine erste mechanische Verstelleinheit, mit deren Hilfe der Zustand der ersten Transportrolle zumindest vom eingefahrenen Zustand in den ausgefahrenen Zustand änderbar ist. Ferner hat er eine zweite mechanische Verstelleinheit, mit deren Hilfe der Zustand der zweiten Transportrolle zumindest vom eingefahrenen Zustand in den ausgefahrenen Zustand änderbar ist. Mit Hilfe einer Antriebseinheit sind die erste Verstelleinheit und die zweite Verstelleinheit antreibbar. Die Antriebseinheit ist über ein mechanisches Verbindungsmittel mit der ersten und der zweiten Verstelleinheit verbunden.

Im eingefahrenen Zustand der Transportrollen tragen diese den Operationstisch nicht oder nur zu einem unwesentlichen Anteil. Im ausgefahrenen Zustand der Transportrollen tragen die Transportrollen und eventuelle andere Rollen das Gewicht des Operationstisches. Insbesondere spricht man von ausgefahrenen Transportrollen, wenn die Transportrollen unten aus dem Chassis oder dem Gehäuse des Operationstischfußes hinausragen. Statt einzelner Transportrollen kann jeweils ein Transportrollenverbund, der mindestens zwei Transportrollen umfasst, eingesetzt werden.

Der Operationstisch wird im ausgefahrenen Zustand der Transportrollen von diesen getragen und ist auf den Transportrollen fahrbar bzw. rollbar. Der Operationstischfuß kann weitere Transportrollen mit oder ohne eigene Verstelleinheit zum Ausfahren der Transportrollen aufweisen. Die nicht ausfahrbaren Transportrollen stehen dann permanent aus dem Chassis bzw. dem Gehäuse des Operationstischfußes heraus.

Ein Vorteil des erfindungsgemäßen Operationstischfußes gegenüber dem Stand der Technik ist der einfache Aufbau und die kostengünstigere Herstellung. Insbesondere wird zum Ausfahren der Transportrollen nicht für jede Transportrolle jeweils ein eigener Antrieb benötigt, sondern nur ein einziger Antrieb für alle Transportrollen. Auch kann auf aufwändige Hydraulikeinheiten, wie sie aus dem Stand der Technik üblich sind, verzichtet werden. Ein weiterer Vorteil gegenüber dem Stand der Technik ist die flexiblere Positionierungsmöglichkeit der Antriebseinheit, wodurch eine geringere Bauhöhe des Operationstischfußes gegenüber bekannten Operationstischfüßen mit ausfahrbaren Transportrollen möglich ist. Erfindungsgemäß sind die erste und die zweite Verstelleinheit über eine Kette oder einen Riemen mit der Antriebseinheit verbunden. Ein Vorteil dieser Weiterbildung ist, dass ein einfaches, kostengünstiges und robustes Verbindungsmittel verwendet werden kann. Auch kann die Antriebseinheit flexibel den jeweiligen baulichen Gegebenheiten des Operationstischfußes angepasst werden. Besonders vorteilhaft ist es, wenn der Riemen als Zahnriemen ausgeführt ist. Dies ermöglicht einen ebenso sicheren Eingriff des Zahnriemens mit den Verstelleinheiten, wie es bei der Kette der Fall ist, wobei der Zahnriemen wartungsfrei und einfach zu installieren ist.

Ferner ist es vorteilhaft, wenn die Kette oder der Riemen, insbesondere mit Elementen der Antriebseinheit, einen geschlossenen Antriebsstrang bildet. Unter einem geschlossenen Antriebsstrang wird ein Antriebsstrang ohne Anfangs- und Endpunkt verstanden. Dies ist insbesondere bei einem Ring der Fall. Ein Vorteil dieser ringförmigen Ausgestaltung ist, dass das Verbindungsmittel eine Kraft im Uhrzeigersinn und entgegen dem Uhrzeigersinn auf die Verstelleinheiten ausüben kann. Dies kann dazu genutzt werden, die Transportrollen beim Antrieb des Verbindungsmittels in eine erste Richtung vom eingefahrenen Zustand in den ausgefahrenen Zustand zu bringen und beim Antrieb des Verbindungsmittels in entgegengesetzter Richtung vom ausgefahrenen Zustand in den eingefahrenen Zustand zu bringen.

Weiterhin ist es vorteilhaft, wenn die erste Antriebseinheit einen Elektromotor umfasst, der über eine Getriebestufe eine Gewindemutter eines Schraubengetriebes antreibt, wenn das Innengewinde der Gewindemutter mit dem Außengewinde einer Gewindestange in Eingriff steht, wenn die Gewindemutter in Richtung der Längsachse der Gewindestange ortsfest und um die Längsachse der Gewindestange drehbar gelagert ist, wenn ein erstes Ende der Gewindestange mit einem ersten Ende an einem ersten Ende der Kette oder des Riemens verbunden ist, und wenn ein zweites Ende der Gewindestange mit einem zweiten Ende der Kette oder des Riemens verbunden ist. Alternativ dazu umfasst die erste Antriebseinheit einen Gleichlaufzylinder mit einer ersten Kolbenstange und einer zweiten Kolbenstange. Dabei ist das freie Ende der ersten Kolbenstange mit einem ersten Ende der Kette oder des Riemens und das freie Ende der zweiten Kolbenstange mit einem zweiten Ende der Kette oder des Riemens verbunden.

Unter einer ortsfesten Gewindemutter wird hierbei insbesondere verstanden, dass die Gewindemutter nicht verschiebbar ist. Analog zu einer drehfesten Lagerung kann hierbei auch von translationsfester Lagerung gesprochen werden. Mithilfe dieser Weiterbildung ist es möglich, dass die Kette oder der Riemen eine translatorische Bewegung ausführt. Bei einer Ausbildung der Außenseite der Gewindemutter als Zahnrad kann diese mit der Abtriebswelle der Antriebseinheit, die vorzugsweise als Elektromotor ausgebildet ist, in Eingriff stehen. Vorzugsweise ist die Getriebestufe als Schneckengetriebe ausgebildet. Das mittelbar durch die Antriebseinheit angetriebene Schraubengetriebe wandelt die rotatorische Bewegung der Antriebseinheit in eine translatorische Bewegung der Kette, des Riemens oder eines anderen Verbindungsmittels um. Vorteilhaft an dieser Ausführungsform ist der geringe Platzbedarf und die Möglichkeit der präzisen Steuerung der translatorischen Bewegung des mechanischen Verbindungsmittels.

Ferner ist es besonders vorteilhaft, wenn das mechanische Verbindungsmittel mit einem ersten Zahnrad oder Zahnradsegment der ersten Verstelleinheit und mit einem zweiten Zahnrad oder Zahnradsegment der zweiten Verstelleinheit in Eingriff steht, wobei bei einer Bewegung des mit den Zahnrädern in Eingriff stehenden Verbindungsmittels eine Drehung der Zahnräder erfolgt, und wobei durch die Drehung der Zahnräder die Transportrollen vom eingefahrenen in den ausgefahrenen Zustand und vom ausgefahrenen in den eingefahrenen Zustand bringbar sind. Die Verstelleinheiten sind dabei vorzugsweise so ausgebildet, dass eine Drehung des jeweiligen Zahnrades oder Zahnradsegments um einen Winkel im Bereich 20° bis 180° die jeweilige Transportrolle vom eingefahrenen in den ausgefahrenen Zustand bringt. Ein besonders bevorzugter Winkelbereich ist dabei 30° bis 120°.

Ein Vorteil der oben genannten Ausgestaltung ist, dass durch Wahl eines Zahnrades oder Zahnradsegmentes eine sichere Verbindung zwischen dem mechanischen Verbindungsmittel und den Verstelleinheiten gewährleistet ist. Dies ist insbesondere beim Einsatz einer Kette oder eines Zahnriemens als Verbindungsmittel der Fall. Des Weiteren lassen sich diese umlaufenden Verbindungsmittel einfach mit nur einer Antriebseinheit antreiben. Durch den Einsatz von Zahnrädern oder Zahnradsegmenten kann die Kraft einfach auf die Verstelleinheiten übertragen werden.

Bei einer weiteren vorteilhaften Ausgestaltung der vorliegenden Erfindung hat die erste Verstelleinheit einen vertikal angeordneten ersten Lagerzapfen mit einer vertikalen ersten Längsachse und eine erste Zapfenführung zur Führung einer Relativbewegung zwischen der ersten Zapfenführung und dem ersten Lagerzapfen in vertikaler Richtung. Die erste Verstelleinheit hat mindestens ein erstes Verstellelement mit einer ersten Steigungsfläche, mit der ein erstes Eingriffselement der ersten Zapfenführung so in Eingriff steht, dass bei einer relativen Bewegung des ersten Eingriffselements entlang der ersten Steigungsfläche eine translatorische Verstellbewegung des ersten Verstellelements erfolgt. Darüber hinaus hat die zweite Verstelleinheit eine zweite Zapfenführung mit einer zweiten Längsachse zur Führung einer Relativbewegung zwischen der Zapfenführung und dem zweiten Lagerzapfen in vertikaler Richtung mindestens ein zweites Verstellelement mit einer zweiten Steigungsfläche, mit der ein zweites Eingriffselement der zweiten Zapfenführung so in Eingriff steht, dass bei einer relativen Bewegung des zweiten Eingriffselements entlang der zweiten Steigungsfläche eine translatorische Verstellbewegung des zweiten Verstellelements erfolgt.

Unter einer Verstellbewegung wird hierbei eine Bewegung zum Ein- und Ausfahren der Transportrollen verstanden. Das Einfahren der Transportrollen ändert dabei den Zustand vom ausgefahrenen Zustand in den eingefahrenen Zustand, das Ausfahren ändert den Zustand vom eingefahrenen Zustand in den ausgefahrenen Zustand. Bei der Verstellbewegung findet jeweils eine Bewegung des Verstellelements um die Längsachse des jeweiligen Lagerzapfens statt, entlang einer um diese Längsachse herum angeordneten Steigungsfläche mit einer Steigung gegenüber der Horizontalen. Die Steigungsfläche kann beispielsweise als Gewindeabschnitt eines Außen- oder Innengewindes ausgeführt sein. Vorzugsweise werden zwei Steigungsflächen verwendet, die zur jeweils anderen um einen Winkel von 180° versetzt angeordnet sind. Es ist besonders vorteilhaft, wenn drei um einen Winkel von 120° versetzte Steigungsflächen mit je einem Eingriffselement eingesetzt werden. Ein Vorteil dieser Weiterbildung ist, dass die Steigung der Steigungsflächen an die Gewichtskraft des Operationstisches anpassbar ist. Wenn drei Steigungsflächen mit je einem Eingriffselement eingesetzt werden, wird die Transportrolle zudem in einer stabilen Position gehalten.

Eine weitere vorteilhafte Weiterbildung besteht darin, dass das obere Ende des ersten Lagerzapfens einen Verbindungsbereich hat, über den der erste Lagerzapfen mit einem Chassis des Operationstischfußes fest verbunden ist, dass das obere Ende des zweiten Lagerzapfens einen Verbindungsbereich hat, über den der zweite Lagerzapfen mit dem Chassis des Operationstischfußes fest verbunden ist, dass das erste Verstellelement der ersten Verstelleinheit um die erste Längsachse drehbar gelagert ist, und dass das zweite Verstellelement der zweiten Verstelleinheit um die zweite Längsachse drehbar gelagert ist. Darüber hinaus ist das erste Verstellelement und das zweite Verstellelement über das mechanische Verbindungsmittel mit der ersten Antriebseinheit derart verbunden, dass sie um die Längsachse des jeweiligen Lagerzapfens beim Antrieb durch die erste Antriebseinheit gedreht werden, dass die erste Steigungsfläche auf dem ersten Eingriffselement beim Ändern des Zustandes der ersten Transportrolle aufliegt, dass die zweite Steigungsfläche auf dem zweiten Eingriffselement beim Ändern des Zustandes der zweiten Transportrolle aufliegt, dass das erste Eingriffselement an der ersten Steigungsfläche entlanggleitet oder dass das erste Eingriffselement eine Rolle hat, die an der ersten Steigungsfläche abrollt, dass das zweite Eingriffselement an der zweiten Steigungsfläche entlanggleitet oder dass das zweite Eingriffselement eine Rolle hat, die an der zweiten Steigungsfläche abrollt, dass der Zustand der ersten Transportrolle durch Drehung des ersten Verstellelements veränderbar ist, und dass der Zustand der zweiten Transportrolle durch Drehung des zweiten Verstellelements änderbar ist.

Wenn die Verstellelemente jeweils ein Zahnrad oder Zahnradsegment zur Verbindung mit dem mechanischen Verbindungsmittel haben, ist es vorteilhaft, wenn die Zähne des Zahnrades oder Zahnradsegments an der Außenseite des jeweiligen Verstellelements ausgebildet sind. Dadurch kann das mechanische Verbindungsmittel, vorzugsweise eine Kette oder ein Zahnriemen, so ausgebildet sein, dass es umlaufend um die Verstellelemente angeordnet ist. Dies ermöglicht einen einfachen Aufbau des Operationstischfußes. Die Steigungsfläche kann einen ersten Abschnitt mit einer Steigung und insbesondere mindestens einen zweiten Abschnitt mit einer von der Steigung des ersten Abschnitts verschiedenen Steigung aufweisen. Der Verlauf der Ausfahr- bzw. Einfahrbewegung der Transportrollen ist somit vom Steigungsverlauf und von der Antriebsbewegung der Antriebseinheit abhängig und durch diese veränderbar.

Vorzugsweise wird im ausgefahrenen Zustand der Transportrollen durch das Gewicht des Operationstisches keine Kraft auf das mechanische Verbindungsmittel ausgeübt. Dadurch können das Verbindungsmittel und die Antriebseinheit einfacher ausgeführt werden. Insbesondere müssen keine Mittel zum Sichern der Transportrollen im ausgefahrenen Zustand vorgesehen werden.

Vorzugsweise schließt sich an die Steigungsflächen der jeweiligen Verstellelemente mit Steigungen größer als 0° jeweils eine Niveaufläche mit einer Steigung von 0° an. Steigungsangaben sowie die Gradangaben beziehen sich vorzugsweise jeweils auf die Horizontale oder auf eine zur Richtung der translatorischen Verstellbewegung der Transportrollen vom eingefahrenen in den ausgefahrenen Zustand oder vom ausgefahrenen in den eingefahrenen Zustand orthogonale Ebene, sodass die Steigung von 0° keine Steigung gegenüber der orthogonalen Ebene aufweist. Die durch die Antriebseinheit bewirkte Verstellbewegung des mechanischen Verbindungsmittels wird dabei durch die Antriebseinheit zumindest beim Ausfahren der Transportrolle solange ausgeführt, bis die Eingriffselemente jeweils mit der horizontalen Niveaufläche in Eingriff stehen, insbesondere unter ihr angeordnet sind. Damit wird durch das Gewicht des Operationstisches keine Kraft auf das mechanische Verbindungsmittel ausgeübt und der Operationstisch befindet sich in einer stabilen Position. Ein weiterer Vorteil liegt darin, dass der Operationstisch nicht durch die erste Antriebseinheit in dieser Position gehalten werden muss.

Ferner ist es vorteilhaft, wenn mindestens ein erster Führungsstift der ersten Zapfenführung in einer ersten zum Führungsstift komplementären Öffnung des Operationstischfußes derart aufgenommen ist, dass die erste Zapfenführung um die erste Längsachse drehfest gelagert ist, und dass mindestens ein zweiter Führungsstift der zweiten Zapfenführung in einer zum zweiten Führungsstift komplementären zweiten Öffnung des Operationstischfußes derart aufgenommen ist, dass die zweite Zapfenführung um die zweite Längsachse drehfest gelagert ist. Durch diese vorteilhafte Weiterbildung ist sichergestellt, dass sich die jeweiligen Eingriffselemente nicht mit der Drehbewegung des jeweiligen Verstellelements mitdrehen. Durch die Verwendung von Führungsstiften ist sichergestellt, dass sich das Chassis des Operationstischfußes relativ zur Zapfenführung bewegen kann.

Bei einer weiteren vorteilhaften Weiterbildung der Erfindung sind das erste Verstellelement und die erste Zapfenführung koaxial um den ersten Lagerzapfen und das zweite Verstellelement und die zweite Zapfenführung koaxial um den zweiten Lagerzapfen angeordnet. Dadurch ist eine sehr kompakte Bauweise der Verstellelemente möglich.

Ferner ist es vorteilhaft, wenn die erste Verstelleinheit eine erste Transportrollenhalterung und ein erstes Lager hat, wobei das erste Lager zwischen der ersten Zapfenführung und der ersten Transportrollenhalterung angeordnet ist, so dass die erste Transportrollenhalterung mit der ersten Transportrolle um eine vertikale Achse drehbar gelagert ist, und dass die zweite Verstelleinheit eine zweite Transportrollenhalterung und ein zweites Lager hat, wobei das zweite Lager zwischen der zweiten Zapfenführung und der zweiten Transportrollenhalterung angeordnet ist, so dass die zweiten Transportrollenhalterung mit der zweiten Transportrolle um eine vertikale Achse drehbar gelagert ist. Bei der vertikalen Achse handelt es sich vorzugsweise um die erste oder die zweite Längsachse des Lagerzapfens. Durch diese Anordnung können sich in vorteilhafter Weise die von der jeweiligen Transportrollenhalterung gehaltenen Transportrollen um die vertikale Achse drehen und so ausrichten, wie es die gewünschte Verschieberichtung des Operationstischfußes erfordert.

Des Weiteren ist es vorteilhaft, wenn mindestens die erste Transportrolle durch die erste Verstelleinheit einzeln gehalten und geführt ist, oder wenn ein erster Transportrollenverbund aus mindestens zwei Transportrollen durch die erste Verstelleinheit gehalten und geführt ist. Ferner ist es vorteilhaft, wenn mindestens die zweite Transportrolle durch die zweite Verstelleinheit gehalten und geführt ist oder wenn ein zweiter Transportrollenverbund aus mindestens zwei Transportrollen durch die zweite Verstelleinheit gehalten und geführt ist. Dadurch ist eine einfache Verbindung zwischen den Transportrollen und dem Operationstisch möglich.

Ferner ist es vorteilhaft, wenn mindestens eine mithilfe einer zweiten Antriebseinheit antreibbare Antriebsrolle einer durch die erste Antriebseinheit über das mechanische Verbindungsmittel antreibbaren Absenkeinheit zugeordnet ist, über die die Antriebsrolle von einem angeschwenkten Zustand in einen abgeschwenkten Zustand und/oder von einem abgeschwenkten Zustand in einen angeschwenkten Zustand schwenkbar ist. Ein Vorteil dieser Weiterbildung ist, dass kein zusätzlicher Antrieb zum Anschwenken und Abschwenken der Antriebsrolle erforderlich ist.

Bei einer weiteren vorteilhaften Weiterbildung ändert die Antriebseinheit in einem ersten Schritt den Zustand der Transportrollen vom eingefahrenen Zustand in den ausgefahrenen Zustand und in einem zweiten Schritt den Zustand der Antriebsrolle vom eingefahrenen in den ausgefahrenen Zustand. Dies geschieht durch kontinuierliche Betätigung der ersten Antriebseinheit in eine Bewegungs- insbesondere Drehrichtung. Dadurch wird in vorteilhafter Weise verhindert, dass der Benutzer die Antriebsrolle abschwenkt ohne dass die Transportrollen im ausgefahrenen Zustand sind.

Darüber hinaus ist es vorteilhaft, wenn die Absenkeinheit ein gestuftes Steuerprofil mit mindestens einer Stufe hat, wobei die Stufe eine erste und eine zweite Stufenfläche verbindet, wobei das Steuerprofil mechanisch fest mit der Gewindestange verbunden ist, und wobei das Steuerprofil zusammen mit dieser bewegbar ist. Ein Betätigungselement steht mit dem Steuerprofil in Eingriff, so dass bei einer Bewegung der Gewindestange das Steuerprofil am Betätigungselement vorbeigeführt ist und das Betätigungselement über die erste Stufe hinweggleitet. Dabei erfolgt durch das Betätigungselement bei einer Bewegung über die mindestens eine Stufe des Steuerprofils eine Verstellbewegung der Antriebsrolle vom abgeschwenkten in den angeschwenkten Zustand oder vom angeschwenkten in den abgeschwenkten Zustand.

Alternativ kann das Betätigungselement fest mit der Gewindestange verbunden sein und sich am Steuerprofil an dem Betätigungselement vorbeibewegen. Vorzugsweise wird das Betätigungselement so angeordnet und die Stufenflächen des Steuerprofils so ausgebildet, dass ein Abschwenken der Antriebsrolle erst erfolgt, wenn die Transportrollen im ausgefahrenen Zustand sind und eine weitere Verschiebung des Verbindungsmittels kein weiteres Ausfahren der Transportrollen mehr bewirkt. Die rein mechanische Realisierung dieses Schaltmechanismus macht in vorteilhafter Weise elektronische Schalt- und Steuerelemente für diese Aufgabe überflüssig.

Ferner ist es vorteilhaft, wenn die Absenkeinheit eine Feder hat, die die Antriebsrolle mit einer Andruckkraft gegen den Boden drückt. Dadurch wird in vorteilhafter Weise gewährleistet, dass die Antriebsrolle auch bei Bodenunebenheiten einen gleichmäßigen Vortrieb des Operationstischfußes bei einem motorischen Antrieb der Antriebsrolle ermöglicht.

Besonders vorteilhaft ist es, wenn der Operationstischfuß neben der ersten und der zweiten Verstelleinheit auch eine dritte und eine vierte Verstelleinheit mit jeweils einer zugeordneten Transportrolle oder einem zugeordneten Transportrollenverbund umfasst. Dann können alle vier Transportrollen gleichzeitig durch einen Antrieb über das mechanische Verbindungsmittel mit Hilfe nur einer Antriebseinheit aus- und eingefahren werden. Dadurch wird der Operationstisch gleichmäßig und gleichzeitig angehoben und/oder abgesenkt unabhängig von der Lastverteilung des Operationstisches. Dadurch ist eine insbesondere für einen auf der Patientenlagerfläche des Operationstisches liegenden Patienten komfortable Handhabung des Operationstisches möglich.

Weitere Merkmale und Vorteile der Erfindung ergeben sich aus der nachfolgenden Beschreibung, die die Erfindung anhand von Ausführungsbeispielen im Zusammenhang mit den beigefügten Figuren näher erläutert.

Es zeigen:
- Figur 1: eine schematische Darstellung eines Operationstischs mit einem Operationstischfuß gemäß einer ersten Ausführungsform der Erfindung;
- Figur 2: eine detaillierte perspektivische Draufsicht auf das Chassis des Operationstischfußes mit einer ersten Antriebseinheit und einer im Chassis angeordneten Kette zum Antrieb von vier Verstelleinheiten;
- Figur 3: die Anordnung nach Figur 2 ohne Chassis, wobei die erste Antriebseinheit und die vier mit der Kette in Eingriff stehenden Verstelleinheiten zum Verstellen jeweils eines Transportrollenverbundes mit jeweils zwei Transportrollen dargestellt sind;
- Figur 4: einen Ausschnitt der Anordnung nach Figur 3;
- Figur 5: eine detaillierte perspektivische Ansicht der ersten Verstelleinheit von unten;
- Figur 6: eine detaillierte perspektivische Seitenansicht der ersten Verstelleinheit in eingefahrenem Zustand des ersten Transportrollenverbundes;
- Figur 7: die perspektivische Seitenansicht nach Figur 6, bei der die erste Verstelleinheit in einem Zwischenzustand zwischen eingefahrenem Zustand und ausgefahrenem Zustand des ersten Transportrollenverbundes dargestellt ist;
- Figur 8: die perspektivische Seitenansicht nach den Figuren 6 und 7, bei der die erste Verstelleinheit in ausgefahrenem Zustand des ersten Transportrollenverbundes dargestellt ist;
- Figur 9: eine detaillierte Schnittdarstellung der ersten Verstelleinheit in eingefahrenem Zustand des Transportrollenverbundes;
- Figur 10: eine detaillierte Darstellung eines Ausschnitts einer Anordnung von Antriebselementen, die in einem Operationstischfuß gemäß einer zweiten Ausführungsform enthalten ist; und
- Figur 11: eine detaillierte Darstellung eines Ausschnitts einer Anordnung von Antriebselementen eines Operationstischfußes gemäß einer dritten Ausführungsform.

Figur 1 zeigt eine schematische Darstellung eines Operationstischs 10 gemäß einer ersten Ausführungsform der Erfindung mit einer Patientenlagerfläche 12, einer Operationstischsäule 14 und einem Operationstischfuß 16. Dabei umfasst die Operationstischsäule 14 einen Säulenkopf 18 und einen Grundkörper 20.

Die Patientenlagerfläche 12 hat mehrere in ihrer Lage zueinander verstellbare Komponenten, die eine unterschiedliche Positionierung eines nicht dargestellten Patienten ermöglichen. Im vorliegenden Ausführungsbeispiel hat die Patientenlagerfläche 12 eine Sitzplatte 160, eine Rückenplatte 162, eine Kopfplatte 164, eine zweiteilige linke Beinplatte 166 und eine zweiteilige rechte Beinplatte 168.

In Figur 2 ist eine detaillierte perspektivische Draufsicht auf das Chassis 22 des Operationstischfußes 16 mit einer Antriebseinheit 80 und einer im Chassis 22 angeordneten Kette 24 zum Antrieb von vier Verstelleinheiten dargestellt. Elemente mit gleichem Aufbau oder gleicher Funktion haben gleiche Bezugszeichen. Die in Figur 1 gezeigte Abdeckplatte des Operationstischfußes 16 ist in Figur 2 nicht dargestellt, so dass in Figur 2 das Chassis 22 und Antriebselemente zum Ein- und Ausfahren von Transportrollen aus dem Operationstischfuß 16 sowie ein Verbindungsflansch 30 zum Verbinden des Operationstischfußes 16 mit der Operationstischsäule 14 sichtbar sind.

Die Antriebseinheit 80 umfasst einen Elektromotor 81 und ein Getriebe 26. Das Getriebe 26 setzt eine Rotationsbewegung des Elektromotors 81 in eine translatorische Bewegung um, wobei eine in Figur 3 nicht sichtbare Gewindestange bei einer Rotationsbewegung des Elektromotors 81 entlang ihrer Längsachse bewegt wird. Die beiden Enden der Gewindestange sind mit den Enden einer als mechanisches Verbindungsmittel dienenden Kette 24 verbunden, die zusammen mit der Gewindestange einen umlaufenden Antriebsstrang zum Antrieb von vier vom Chassis 22 in Figur 2 verdeckten Verstelleinheiten zum Ein- und Ausfahren der Transportrollen bildet. Die Kette 24 steht mit jeweils einem Eingriffselement der Verstelleinheiten in Eingriff. Ferner sind zwei Spannzahnräder 28 zur Führung und zum Spannen der Kette 24 vorgesehen. Der Antrieb der Kette 24 wird nachfolgend in Verbindung mit Figur 4 noch näher erläutert.

In Figur 3 ist die Anordnung nach Figur 2 ohne Chassis 22 gezeigt, wobei die Antriebseinheit 80 und die vier mit der Kette 24 in Eingriff stehenden Verstelleinheiten 40 bis 46 zum Verstellen jeweils eines Transportrollenverbundes 32 bis 38 mit jeweils zwei Transportrollen 32a, 32b bis 38a, 38b dargestellt sind.

Die Kette 24 steht mit jeweils einem Eingriffselement der ersten Verstelleinheit 40, der zweiten Verstelleinheit 42, der dritten Verstelleinheit 44 und der vierten Verstelleinheit 46 in Eingriff. Bei einer translatorischen Bewegung der Kette 24 werden die Eingriffselemente der vier Verstelleinheiten 40 bis 46 im gleichen Drehsinn gedreht.

Jede Verstelleinheit 40 bis 46 hat jeweils drei Führungsstifte, die mit 170a bis 170c, 172a bis 172c, 174a bis 174c und 176a bis 176c bezeichnet sind, und die jeweils mit einem Teil in komplementären Öffnungen des Chassis 22 des Operationstischfußes 16 aufgenommen sind. Des Weiteren ist jede Verstelleinheit 40 bis 46 über einen Gewindeabschnitt 68 bis 74 jeweils eines Lagerzapfens mit dem Chassis 22 des Operationstischfußes 16 fest verbunden.

Der Aufbau und die Funktion der identisch aufgebauten Verstelleinheiten 40 bis 46 werden nachfolgend detailliert in Verbindung mit den Figuren 6 bis 9 exemplarisch für die Verstelleinheit 40 beschrieben.

Figur 4 zeigt einen Ausschnitt der Anordnung nach Figur 3. Dieser umfasst die erste Verstelleinheit 40, die vierte Verstelleinheit 46 und das Getriebe 26, sowie die Antriebseinheit 80. Im Unterschied zu Figur 3 ist eine Gehäusehälfte des Getriebes 26, das unter anderem zur axialen Lagerung des Getriebes 26 dient, ausgeblendet.

Die erste Antriebseinheit 80 umfasst den ersten Elektromotor 81, ein auf der Abtriebswelle des Elektromotors 81 angeordnetes Schneckenrad 82 und ein im Chassis 22 aufgenommenes Lager 84. Das Schneckenrad 82 steht in Eingriff mit einem als Gewindemutter dienenden Zahnrad 90 mit einem Innengewinde. Dabei bilden das Schneckenrad 82 und das Zahnrad 90 ein Schneckengetriebe. Das Zahnrad 90 wird seitlich von je einem Axiallager begrenzt, so dass es in Richtung der Längsachse der Gewindestange 120 feststehend bzw. ortsfest ist. Das erste Axiallager 92 ist in einem ersten Gehäuseelement 94 des Getriebes 26 und das zweite Axiallager in einem zweiten in Figur 4 ausgeblendeten Gehäuseelement 94 des Getriebes 26 aufgenommen, wobei das Zahnrad 90 um die Längsachse der Gewindestange 120 drehbar ist.

Das Innengewinde des Zahnrads 90 steht in Eingriff mit einem Außengewinde der Gewindestange 120. An dem sichtbaren Ende der Gewindestange 120 ist über ein Verbindungselement 121 ein Ende der Kette 24 befestigt. Die Kette 24 bildet durch eine weitere nicht dargestellte Verbindung des zweiten Endes der Kette 24 mit dem zweiten Ende der Gewindestange 120 einen geschlossenen Antriebsstrang. Die Kette 24 steht mit der ersten Verstelleinheit 40 über ein Eingriffselement an der Außenseite der ersten Verstelleinheit 40 in Eingriff.

Die erste Verstelleinheit 40 hat ein erstes Verstellelement 48, eine erste Zapfenführung 56 und einen ersten Gewindeabschnitt 68, der am oberen Ende eines nicht dargestellten ersten Lagerzapfens ausgebildet ist. Der erste Gewindeabschnitt 68 dient zum Herstellen einer Schraubverbindung mit dem Chassis 22. Am äußeren Umfang des ersten Verstellelements 48 ist ein Eingriffselement in Form eines Zahnradsegments ausgebildet, das mit der Kette 24 in Eingriff steht. Die erste Zapfenführung 56 hat drei nach oben abstehende Führungsstifte 170a bis 170c und drei Schrauben 64a bis 64c. Die Führungsstifte 170a bis 170c ragen sowohl im eingefahrenen Zustand der Transportrollen als auch im ausgefahrenen Zustand der Transportrollen in dafür im Chassis 22 vorgesehene Öffnungen, wobei die Führungsstifte 170a bis 170c beim Ein- und Ausfahren der Transportrollen entlang ihrer Längsachse relativ zum Chassis 22 bewegt werden. Dabei wird die Bewegung der Führungsstifte 170a bis 170c in den Öffnungen geführt, wodurch eine Drehung der ersten Zapfenführung 56 verhindert wird. Mit Hilfe der Schrauben 64a bis 64c wird das erste Verstellelement 48 am Chassis 22 drehbar gehalten.

Unten an der ersten Verstelleinheit 40 ist ein erster Transportrollenverbund 32 mit einer ersten Transportrolle 32a und einer zweiten Transportrolle 32b angeordnet. Der erste Transportrollenverbund 32 hat eine Achse 118, die eine Rollbewegung der ersten Transportrolle 32a und der zweiten Transportrolle 32b um diese Achse ermöglicht.

Die vierte Verstelleinheit 46 hat ein viertes Verstellelement 54, eine vierte Zapfenführung 62 und einen oben an einem vierten Lagerzapfen ausgebildeten vierten Gewindeabschnitt 74. Der Gewindeabschnitt 74 dient zum Herstellen einer Schraubverbindung mit dem Chassis 22. Am äußeren Umfang des vierten Verstellelements 54 ist ein Eingriffselement in Form eines Zahnradsegments ausgebildet, das mit der Kette 24 in Eingriff steht. Die vierte Zapfenführung 62 hat drei nach oben abstehende Führungsstifte 176a bis 176c und drei Schrauben 67a bis 67c. Die Führungsstifte 176a bis 176c ragen sowohl im eingefahrenen Zustand der Transportrollen als auch im ausgefahrenen Zustand derTransportrollen in dafür im Chassis 22 vorgesehene Öffnungen, wobei die Führungsstifte 176a bis 176c beim Ein- und Ausfahren der Transportrollen entlang ihrer Längsachse relativ zum Chassis 22 bewegt werden. Dabei wird die Bewegung der Führungsstifte 176a bis 176c in den Öffnungen geführt, wodurch eine Drehung der vierten Zapfenführung 62 verhindert wird. Mit Hilfe der Schrauben 67a bis 67c wird das vierte Verstellelement 54 am Chassis 22 drehbar gehalten.

Unten an der vierten Verstelleinheit 46 ist ein vierter Transportrollenverbund 38 mit einer siebten Transportrolle 38a und einer achten Transportrolle 38b angeordnet. Der vierte Transportrollenverbund 38 hat eine vierte Achse, die eine Rollbewegung der siebten Transportrolle 38a und der achten Transportrolle 38b um diese Achse ermöglicht.

In Figur 5 ist eine detaillierte perspektivische Ansicht der ersten Verstelleinheit 40 zusammen mit dem ersten Transportrollenverbund 32 von unten gezeigt. Das erste Verstellelement 48 hat am äußeren Umfang ein Zahnradsegment 108, dessen Mittelachse mit der Längsachse des ersten Lagerzapfens 116 übereinstimmt, so dass es um diese Längsachse drehbar ist. Die erste Verstelleinheit 48 hat außerdem eine Steigungsfläche 110, an die sich eine erste Niveaufläche 110a und eine zweite Niveaufläche 110b anschließen. Die erste Niveaufläche 110a und die zweite Niveaufläche 110b haben keine Steigung gegenüber der Horizontalen.

Das erste Verstellelement 48 ist in einer horizontalen Ebene koaxial um die erste Zapfenführung angeordnet. Ein, hier als zylindrischer Stift ausgeführtes, erstes Eingriffselement 112 der ersten Zapfenführung 56 ist horizontal ausgerichtet und kontaktiert die erste Niveaufläche 110a des ersten Verstellelements 48. Insbesondere liegt die erste Niveaufläche 110a auf dem ersten Eingriffselement 112 auf. Wenn das erste Verstellelement 48 aus dieser Sicht im Uhrzeigersinn gedreht wird, kommen nacheinander erst die Steigungsfläche 110 und dann die zweite Niveaufläche 110b mit dem ersten Eingriffselement 112 in Kontakt.

In dieser in Fig. 5 gezeigten Ansicht ist auch die untere Seite der Schraube 64a sichtbar. Der obere Bereich des Führungsstifts 170a ist wie bereits erwähnt ebenso wie die weiteren nicht dargestellten Führungsstifte 170b, 170c, in dem nicht dargestellten Chassis 22 geführt. Dadurch kann die erste Zapfenführung 56 keine Drehbewegung um ihre vertikale Längsachse durchführen. Die als die erste Längsachse bezeichnete Längsachse ist dabei zugleich die Längsachse der ersten Zapfenführung 56 und des ersten Lagerzapfens 116.

An der unteren Seite der ersten Zapfenführung 56 ist eine erste Transportrollenhalterung 100 über ein erstes Schwenklager 114 um eine Drehachse drehbar gelagert. Diese Drehachse fällt dabei mit der ersten Längsachse zusammen. An der Transportrollenhalterung 100 ist der erste Transportrollenverbund 32 befestigt. Beide Transportrollen 32a, 32b des Transportrollenverbundes 32 haben eine gemeinsame Achse 118. Der Transportrollenverbund 32 kann sich frei um die Drehachse der Transportrollenhalterung 100 drehen.

Das erste Verstellelement 48 ist um die erste Längsachse des Lagerzapfens 116 drehbar gelagert. Wenn das erste Verstellelement 48 eine Drehbewegung aus der in Fig. 5 gezeigten Sicht im Uhrzeigersinn ausführt, dann gleitet die erste Niveaufläche 110a und anschließend die erste Steigungsfläche 110 über das erste Eingriffselement 112 bis die zweite Niveaufläche 110b oberhalb des ersten Eingriffselements 112 angeordnet ist. Dies entspricht einer Änderung des Zustands des ersten Transportrollenverbundes 32 vom eingefahrenen Zustand in den ausgefahrenen Zustand. Das Verstellelement 48 wurde dabei nach oben, also in einer von dem ersten Transportrollenverbund 32 abgewandten Richtung, verschoben. Dadurch wird das Chassis 22 des Operationstischfußes 12 zusammen mit den weiteren Elementen des Operationstischs 10 angehoben, wenn die Transportrollen 32a, 32b des Transportrollenverbundes 32 durch den beschriebenen Vorgang ausgefahren werden und sich unten aus dem Chassis herausbewegen.

Figur 6 zeigt eine detaillierte perspektivische Seitenansicht der ersten Verstelleinheit 40 im eingefahrenen Zustand des ersten Transportrollenverbundes 32. Zusätzlich zu den in Figur 5 gezeigten Elementen ist der obere Bereich der Führungsstifte 170a, 170b zu sehen und der obere Bereich der Schrauben 64a, 64b.

In Figur 7 zeigt die perspektivische Seitenansicht nach Figur 6, bei der die erste Verstelleinheit 40 in einem Zwischenzustand zwischen eingefahrenem Zustand und ausgefahrenem Zustand des ersten Transportrollenverbundes 32 dargestellt ist. Das erste Verstellelement 48 wurde dabei soweit im Uhrzeigersinn verdreht und nach oben verschoben, dass die erste Steigungsfläche 110 auf dem ersten Eingriffselement 112 aufliegt.

Zusätzlich zu dem ersten Eingriffselement 112 der ersten Verstelleinheit 40 ist ein weiteres Eingriffselement 113 in Figur 7 sichtbar. Dieses führt bei einer Drehbewegung des ersten Verstellelements 48 eine parallele Bewegung zum ersten Eingriffselement 112 durch. Auf dem weiteren Eingriffselement 113 liegt dabei eine zweite Steigungsfläche des ersten Verstellelements 48, die hier verdeckt ist, auf. Das Verstellelement 48 hat insgesamt drei in gleichem Winkelabstand zueinander angeordnete Steigungsflächen 110 und die Verstelleinheit 40 hat insgesamt drei in gleichem Winkelabstand angeordnete Eingriffselemente 112, 113.

In Figur 8 ist die perspektivische Seitenansicht der ersten Verstelleinheit 40 mit dem ersten Transportrollenverbund 32 nach den Figuren 6 und 7 gezeigt, bei der die erste Verstelleinheit 40 in ausgefahrenem Zustand des ersten Transportrollenverbundes 32 dargestellt ist. Dieser Zustand wurde durch eine Fortführung der Drehung des ersten Verstellelements 48 im Uhrzeigersinn aus der in Figur 7 gezeigten Position erreicht. Dabei wurden das erste Eingriffselement 112 und das weitere Eingriffselement 113 durch das Verstellelement 48 so weit gedreht und durch Entlanggleiten an der Steigungsfläche 110 angehoben, dass das erste Eingriffselement 112 unter der zweiten Niveaufläche 110b zu liegen kommt. Dies entspricht dem ausgefahrenen Zustand des Transportrollenverbundes 32. Insbesondere kann sich das erste Verstellelement 48 nicht ohne weitere entgegengesetzte Drehbewegung wieder absenken. Der vom ersten Verstellelement 48 angehobene Operationstisch 10 wird damit in einer stabilen Position gehalten. Auch resultiert eine weitere Drehung des Verstellelements 48 im Uhrzeigersinn in keiner weiteren Höhenverstellung des Verstellelements 48 und damit des Operationstisches 10, da das Eingriffselement 112 an der Niveaufläche 110b und die weiteren Eingriffselemente an weiteren nicht dargestellten Niveauflächen des Verstellelements 48 entlanggleiten.

Figur 9 zeigt eine detaillierte Schnittdarstellung der ersten Verstelleinheit 40 in eingefahrenem Zustand des Transportrollenverbundes 32. Der erste Lagerzapfen 116 ist dabei über den ersten Gewindeabschnitt 68 mit dem Chassis 22 des Operationstischfußes 16 verbindbar. Die erste Zapfenführung 56 liegt auf dem ersten Schwenklager 114 der ersten Transportrollenhalterung 100 auf. Insbesondere ist zu sehen, wie der erste Lagerzapfen 116 gegenüber der ersten Zapfenführung 56 vertikal verschiebbar angeordnet ist.

Das erste Verstellelement 48 ist um die erste Längsachse des ersten Lagerzapfens 116 drehbar gelagert und liegt auf dem ersten Eingriffselement 112 und dem weiteren Eingriffselement 113 und dem nicht dargestellten dritten Eingriffselement auf.

In Figur 10 ist eine detaillierte Darstellung eines Ausschnitts einer Anordnung von in einem Operationstischfuß gemäß einer zweiten Ausführungsform enthaltenen Antriebselementen ähnlich der in Figur 4 gezeigten ersten Ausführungsform gezeigt. Im Unterschied zu Figur 4 enthält diese zweite Ausführungsform zusätzlich eine Antriebsrolle 146, eine zweite Antriebseinheit 144 und eine Absenkeinheit 140. Ferner ist mit der Gewindestange 120 ein Steuerprofil 122 fest verbunden. Mit diesem Steuerprofil 122 steht ein Betätigungselement 124 in Eingriff. Das Betätigungselement 124 ist mit einem ersten Ende an einem ersten Drehlager 126 um eine vertikale Drehachse drehbar gelagert. An einem dem ersten Ende gegenüberliegenden zweiten Ende des Betätigungselements 124 liegt dieses an dem Steuerprofil 122 an. Dabei wird das zweite Ende des Betätigungselements 124 gegen das Steuerprofil 122 gedrückt. Mit dem Betätigungselement 124 ist ein Auslenkstab 130 so verbunden, dass bei einer Drehung um das erste Drehlager 126 der Auslenkstab 130 eine translatorische Auslenkbewegung macht. An dem Auslenkstab 130 ist eine vorgespannte Andruckfeder 132 so befestigt, dass über ein drittes Drehlager 152 eine Antriebsrollenhalterung 142 mit daran befestigter Antriebsrolle 146 auf eine darunter liegende Fläche, d.h. auf den Fußboden unterhalb des Operationstischfußes, gedrückt wird. Mit der Antriebsrollenhalterung 142 ist eine zweite Antriebseinheit 144 verbunden, die die Antriebsrolle 146 motorisch antreibt. In diesem Ausführungsbeispiel ist die zweite Antriebseinheit 144 als Elektromotor ausgeführt.

An dem Steuerprofil ist eine schräge Stufe 123 zwischen einer ersten Stufenfläche 123a und einer zweiten Stufenfläche 123b ausgebildet. Bei einer translatorischen Verschiebung des Steuerprofils 122 in einer ersten Richtung gleitet das Betätigungselement 124 von der ersten Stufenfläche 123a über die Stufe 123 auf die zweite Stufenfläche 123b. Dabei findet eine Verschiebung des Auslenkstabes 130 und damit ein Abschwenken der Absenkeinheit 140 samt Antriebsrolle 146 statt. Die Antriebsrolle 146 wird dabei auf den Boden unterhalb des Operationstischfußes gedrückt.

Wenn das Steuerprofil 122 in eine der ersten Richtung entgegengesetzten zweiten Richtung verschoben wird, dann wird der Auslenkstab 130 mit Hilfe einer Rückstellfeder 148 in die entgegengesetzte Richtung verschoben, so dass die Absenkeinheit 140 samt Antriebsrolle 146 nicht mehr auf den Boden gedrückt wird. Dabei wird die Absenkeinheit 140 samt Antriebsrolle 146 über das dritte Drehlager 152 vom Boden weggeschwenkt. Die Kraft der Rückstellfeder 148 ist dabei geringer, als die von der vorgenannten Andruckfeder 132 ausübbare Andruckkraft. Die weitere Funktion und der weitere Aufbau des Operationstischfußes gemäß dem zweiten Ausführungsbeispiel stimmt mit dem Operationstischfuß 16 des ersten Ausführungsbeispiels überein.

In Figur 11 ist eine detaillierte Darstellung eines Ausschnitts einer Anordnung von Antriebselementen eines Operationstischfußes gemäß einer dritten Ausführungsform gezeigt. Im Unterschied zu der in Figur 4 gezeigten Anordnung der ersten Ausführungsform sind bei der dritten Ausführungsform nur die erste Verstelleinheit 40 und die zweite Verstelleinheit 42 vorgesehen. Zwei Weitere, nicht verstellbare, Transportrollen des Operationstischfußes der dritten Ausführungsform sind nicht dargestellt. Diese weiteren Transportrollen stehen permanent nach unten aus dem Operationstischfuß hervor.

Die Kette 24 wird bei diesem dritten Ausführungsbeispiel direkt um die erste Verstelleinheit 40 und die zweite Verstelleinheit 42 herumgeführt, ohne dass weitere Verstelleinheiten mit der Kette 24 in Eingriff stehen. Die weitere Funktion und der weitere Aufbau des Operationstischfußes gemäß dem dritten Ausführungsbeispiel stimmt mit dem Operationstischfuß 16 des ersten Ausführungsbeispiels überein.

### Bezugszeichenliste

- 10: Operationstisch
- 12: Patientenlagerfläche
- 14: Operationstischsäule
- 16: Operationstischfuß
- 18: Säulenkopf
- 20: Grundkörper
- 22: Chassis
- 24: Kette
- 26: Getriebe
- 28: Spannzahnrad
- 30: Verbindungsflansch
- 32: erster Transportrollenverbund
- 32a: erste Transportrolle
- 32b: zweite Transportrolle
- 34: zweiter Transportrollenverbund
- 34a: dritte Transportrolle
- 34b: vierte Transportrolle
- 36: dritter Transportrollenverbund
- 36a: fünfte Transportrolle
- 36b: sechste Transportrolle
- 38: vierter Transportrollenverbund
- 38a: siebte Transportrolle
- 38b: achte Transportrolle
- 40: erste Verstelleinheit
- 42: zweite Verstelleinheit
- 44: dritte Verstelleinheit
- 46: vierte Verstelleinheit
- 48: erstes Verstellelement
- 50: zweites Verstellelement
- 52: drittes Verstellelement
- 54: viertes Verstellelement
- 56: erste Zapfenführung
- 58: zweite Zapfenführung
- 60: dritte Zapfenführung
- 62: vierte Zapfenführung
- 64a: erste Schraube
- 64b: zweite Schraube
- 64c: dritte Schraube
- 65a: erste Schraube
- 65b: zweite Schraube
- 65c: dritte Schraube
- 66a: erste Schraube
- 66b: zweite Schraube
- 66c: dritte Schraube
- 67a: erste Schraube
- 67b: zweite Schraube
- 67c: dritte Schraube
- 68: erster Gewindeabschnitt
- 70: zweiter Gewindeabschnitt
- 72: dritter Gewindeabschnitt
- 74: vierter Gewindeabschnitt
- 80: erste Antriebseinheit
- 81: Elektromotor
- 82: Schneckenrad
- 84: Lager
- 90: Zahnrad mit Innengewinde
- 92: erstes Axiallager
- 94: erstes Gehäuseelement
- 96: Kette
- 100: erste Transportrollenhalterung
- 102: zweite Transportrollenhalterung
- 104: dritte Transportrollenhalterung
- 106: vierte Transportrollenhalterung
- 108: erstes Zahnradsegment
- 110: erste Steigungsfläche
- 110a: erste Niveaufläche
- 110b: zweite Niveaufläche
- 112: erstes Eingriffselement
- 113: weiteres Eingriffselement
- 114: erstes Schwenklager
- 116: erster Lagerzapfen
- 118: erste Achse
- 120: Gewindestange
- 121: Verbindungselement
- 122: Steuerprofil
- 123: Stufe
- 123a: erste Stufenfläche
- 123b: zweite Stufenfläche
- 124: Betätigungselement
- 126: erstes Drehlager
- 128: zweites Drehlager
- 130: Auslenkstab
- 132: Andruckfeder
- 140: Absenkeinheit
- 142: Antriebsrollenhalterung
- 144: zweite Antriebseinheit
- 146: Antriebsrolle
- 148: Rückstellfeder
- 152: drittes Drehlager
- 160: Sitzplatte
- 162: Rückenplatte
- 164: Kopfplatte
- 166: zweiteilige linke Beinplatte
- 168: zweiteilige rechte Beinplatte
- 170a: erster Führungsstift
- 170b: zweiter Führungsstift
- 170c: dritter Führungsstift
- 172a: erster Führungsstift
- 172b: zweiter Führungsstift
- 172c: dritter Führungsstift
- 174a: erster Führungsstift
- 174b: zweiter Führungsstift
- 174c: dritter Führungsstift
- 176a: erster Führungsstift
- 176b: zweiter Führungsstift
- 176c: dritter Führungsstift

## Patentansprüche

1. Operationstischfuß (16) für einen Operationstisch (10),
mit mindestens zwei ausfahrbaren Transportrollen (32a, 34a),
wobei der Operationstisch (10) im eingefahrenen Zustand der Transportrollen (32a, 34a) auf mindestens einem Abstützelement des Operationstisches (10) stehen kann, wobei der Operationstisch (10) im ausgefahrenen Zustand der Transportrollen (32a, 34a) auf den Transportrollen (32a, 34a) bewegbar ist, wobei eine erste mechanische Verstelleinheit (40) vorgesehen ist, mit deren Hilfe der Zustand der ersten Transportrolle (32a) zumindest vom eingefahrenen Zustand in den ausgefahrenen Zustand änderbar ist, wobei eine zweite mechanische Verstelleinheit (42) vorgesehen ist, mit deren Hilfe der Zustand der zweiten Transportrolle (34a) zumindest vom eingefahrenen Zustand in den ausgefahrenen Zustand änderbar ist, wobei die erste Verstelleinheit (40) und die zweite Verstelleinheit (42) durch eine erste Antriebseinheit (80) antreibbar sind, die über ein mechanisches Verbindungsmittel (24) mit der ersten und der zweiten Verstelleinheit (40, 42) verbunden ist, **dadurch gekennzeichnet,**
**dass** das mechanische Verbindungsmittel eine Kette (24) oder ein Riemen ist, wobei die erste und die zweite Verstelleinheit (40, 42) über die Kette (24) oder den Riemen mit der ersten Antriebseinheit (40) verbunden sind.

2. Operationstischfuß (16) nach Anspruch 1, **dadurch gekennzeichnet, dass** im ausgefahrenen Zustand der Transportrollen (32a, 34a) durch das Gewicht des Operationstisches (10) keine Kraft auf das mechanische Verbindungsmittel (24) ausgeübt wird.

3. Operationstischfuß (16) nach einem der Ansprüche 1 oder 2, **dadurch gekennzeichnet, dass** die Kette (24) oder der Riemen, insbesondere mit Elementen der ersten Antriebseinheit (80), einen geschlossenen Antriebsstrang bildet.

4. Operationstischfuß (16) nach Anspruch 3, **dadurch gekennzeichnet, dass** die erste Antriebseinheit (80) einen Elektromotor (81) umfasst, der über eine Getriebestufe (82) eine Gewindemutter (90) eines Schraubengetriebes antreibt,
wobei das Innengewinde der Gewindemutter (90) mit dem Außengewinde einer Gewindestange (120) des Schraubengetriebes in Eingriff steht,
wobei die Gewindemutter (90) in Richtung der Längsachse der Gewindestange (120) ortsfest und um die Längsachse der Gewindestange (120) drehbar gelagert ist,
wobei ein erstes Ende der Gewindestange (120) mit einem ersten Ende an einem ersten Ende der Kette (24) oder des Riemens verbunden ist, und
wobei ein zweites Ende der Gewindestange (120) mit einem zweiten Ende der Kette (24) oder des Riemens verbunden ist, oder
dass die erste Antriebseinheit (80) einen Gleichlaufzylinder mit einer ersten Kolbenstange und einer zweiten Kolbenstange umfasst,
wobei das freie Ende der ersten Kolbenstange mit einem ersten Ende der Kette (24) oder des Riemens verbunden ist, und
wobei das freie Ende der zweiten Kolbenstange mit einem zweiten Ende der Kette (24) oder des Riemens verbunden ist.

5. Operationstischfuß (16) nach einem der vorhergehenden Ansprüche, **dadurch gekennzeichnet, dass** das Verbindungsmittel (24) mit einem ersten Zahnrad oder Zahnradsegment (108) der ersten Verstelleinheit (40) und mit einem zweiten Zahnrad oder Zahnradsegment der zweiten Verstelleinheit (42) in Eingriff steht,
wobei bei einer Bewegung des mit den Zahnrädern oder Zahnradsegmenten (108) in Eingriff stehenden Verbindungsmittels (24) eine Drehung der Zahnräder oder Zahnradsegmente (108) erfolgt, und
wobei durch die Drehung der Zahnräder oder Zahnradsegmente (108) die Transportrollen (32a, 34a) vom eingefahrenen in den ausgefahrenen Zustand und vom ausgefahrenen in den eingefahrenen Zustand bringbar sind.

6. Operationstischfuß (16) nach einem der vorhergehenden Ansprüche, **dadurch gekennzeichnet, dass** die erste Verstelleinheit (40) einen vertikal angeordneten ersten Lagerzapfen (116) mit einer vertikalen ersten Längsachse hat,
dass die erste Verstelleinheit (40) eine erste Zapfenführung (56) zur Führung einer Relativbewegung zwischen der ersten Zapfenführung (56) und dem ersten Lagerzapfen (116) in vertikaler Richtung hat,
dass die erste Verstelleinheit (40) mindestens ein erstes Verstellelement (48) mit einer ersten Steigungsfläche (110) hat, mit der ein erstes Eingriffselement (112) der ersten Zapfenführung (56) so in Eingriff steht, dass bei einer relativen Bewegung des ersten Eingriffselements (112) entlang der ersten Steigungsfläche (110) eine translatorische Verstellbewegung des ersten Verstellelements (48) erfolgt,
dass die zweite Verstelleinheit (42) einen vertikal angeordneten zweiten Lagerzapfen mit einer vertikalen zweiten Längsachse hat,
dass die zweite Verstelleinheit (42) eine zweite Zapfenführung(58) zur Führung einer Relativbewegung zwischen der zweiten Zapfenführung (58) und dem zweiten Lagerzapfen (116) in vertikaler Richtung hat, und
dass die zweite Verstelleinheit (42) mindestens ein zweites Verstellelement (50) mit einer zweiten Steigungsfläche hat, mit der ein zweites Eingriffselement der zweiten Zapfenführung (58) so in Eingriff steht, dass bei einer relativen Bewegung des zweiten Eingriffselements entlang der zweiten Steigungsfläche eine translatorische Verstellbewegung des zweiten Verstellelements (50) erfolgt.

7. Operationstischfuß (16) nach Anspruch 6, **dadurch gekennzeichnet, dass** die Steigungsflächen (110) des ersten Verstellelements (48) und des zweiten Verstellelements (50) jeweils eine Steigung größer als 0° haben, und
dass sich an die Steigungsflächen (110) des ersten Verstellelements (48) und des zweiten Verstellelements (50) jeweils eine Niveaufläche (110b) mit einer Steigung von 0° anschließt.

8. Operationstischfuß (16) nach Anspruch 6 oder 7, **dadurch gekennzeichnet, dass** das obere Ende des ersten Lagerzapfens (116) einen Verbindungsbereich hat, über den der erste Lagerzapfen (116) mit einem Chassis (22) des Operationstischfußes (16) fest verbunden ist, dass das obere Ende des zweiten Lagerzapfens einen Verbindungsbereich hat, über den der zweite Lagerzapfen mit dem Chassis (22) des Operationstischfußes (16) fest verbunden ist, dass das erste Verstellelement (48) der ersten Verstelleinheit (40) um die erste Längsachse drehbar gelagert ist,
dass das zweite Verstellelement (50) der zweiten Verstelleinheit (42) um die zweite Längsachse drehbar gelagert ist,
dass das erste Verstellelement (48) und das zweite Verstellelement (50) über das mechanische Verbindungsmittel (24) mit der Antriebseinheit (80) derart verbunden sind, dass sie um die Längsachse des jeweiligen Lagerzapfens (116) beim Antrieb durch die Antriebseinheit (80) gedreht werden,
dass die erste Steigungsfläche (110) auf dem ersten Eingriffselement (112) beim Ändern des Zustandes der ersten Transportrolle (32a) aufliegt,
dass die zweite Steigungsfläche auf dem zweiten Eingriffselement beim Ändern des Zustandes der zweiten Transportrolle (34a) aufliegt,
dass das erste Eingriffselement (112) an der ersten Steigungsfläche (110) entlanggleitet, oder dass das erste Eingriffselement (112) eine Rolle hat, die an der ersten Steigungsfläche (110) abrollt,
dass das zweite Eingriffselement an der zweiten Steigungsfläche entlanggleitet, oder dass das zweite Eingriffselement eine Rolle hat, die an der zweiten Steigungsfläche abrollt,
dass der Zustand der ersten Transportrolle (32a) durch Drehung des ersten Verstellelements (48) änderbar ist, und
dass der Zustand der zweiten Transportrolle (34a) durch Drehung des zweiten Verstellelements (50) änderbar ist.

9. Operationstischfuß (16) nach einem der Ansprüche 6 bis 8, **dadurch gekennzeichnet, dass** mindestens ein erster Führungsstift (170a) der ersten Zapfenführung (56) in einer ersten zum ersten Führungsstift (170a) komplementären Öffnung des Operationstischfußes (16) derart aufgenommen ist, dass die erste Zapfenführung (56) um die erste Längsachse drehfest gelagert ist, und
dass mindestens ein zweiter Führungsstift (172a) der zweiten Zapfenführung (58) in einer zweiten zum zweiten Führungsstift (172b) komplementären Öffnung des Operationstischfußes (16) derart aufgenommen ist, dass die zweite Zapfenführung (58) um die zweite Längsachse drehfest gelagert ist.

10. Operationstischfuß (16) nach einem der Ansprüche 6 bis 9, **dadurch gekennzeichnet, dass** das erste Verstellelement (48) und die erste Zapfenführung (56) koaxial um den ersten Lagerzapfen (116) angeordnet sind, und
dass das zweite Verstellelement (42) und die zweite Zapfenführung (58) koaxial um den zweiten Lagerzapfen angeordnet sind.

11. Operationstischfuß (16) nach einem der Ansprüche 6 bis 10, **dadurch gekennzeichnet, dass** die erste Verstelleinheit (40) eine erste Transportrollenhalterung (100) und ein erstes Lager (114) hat, wobei das erste Lager (114) zwischen der ersten Zapfenführung (56) und der ersten Transportrollenhalterung (100) angeordnet ist, so dass die erste Transportrollenhalterung (100) mit der ersten Transportrolle (32a) um eine vertikale Achse drehbar gelagert ist, und
dass die zweite Verstelleinheit (42) eine zweite Transportrollenhalterung (102) und ein zweites Lager hat, wobei das zweite Lager zwischen der zweiten Zapfenführung (58) und der zweiten Transportrollenhalterung (102) angeordnet ist, so dass die zweite Transportrollenhalterung (102) mit der zweiten Transportrolle (34a) um eine vertikale Achse drehbar gelagert ist.

12. Operationstischfuß (16) nach einem der vorhergehenden Ansprüche, **dadurch gekennzeichnet, dass** mindestens die erste Transportrolle (32a) durch die erste Verstelleinheit (40) gehalten und geführt ist, vorzugsweise ein erster Transportrollenverbund (32) aus der ersten Transportrolle (32a) und einer weiteren Transportrolle (32b), und dass mindestens die zweite Transportrolle (34a) durch die zweite Verstelleinheit (42) gehalten und geführt ist, vorzugsweise ein zweiter Transportrollenverbund (34) aus der zweiten Transportrolle (34a) und einer weiteren Transportrolle (34b).

13. Operationstischfuß (16) nach einem der vorhergehenden Ansprüche, **dadurch gekennzeichnet, dass** mindestens eine mit Hilfe einer weiteren zweiten Antriebseinheit (144) antreibbare Antriebsrolle einer durch das mechanische Verbindungsmittel (24) antreibbaren Absenkeinheit (140) zugeordnet ist, über die die Antriebsrolle (146) von einem angeschwenkten Zustand in einen abgeschwenkten Zustand und/oder von einem abgeschwenkten in einen angeschwenkten Zustand schwenkbar ist.

14. Operationstischfuß (16) nach Anspruch 13, **dadurch gekennzeichnet, dass** die erste Antriebseinheit (80) in einem ersten Schritt den Zustand der Transportrollen (32a, 34a) vom eingefahrenen Zustand in den ausgefahrenen Zustand ändert und in einem zweiten Schritt den Zustand der Antriebsrolle (146) vom eingefahrenen in den ausgefahrenen Zustand ändert.

15. Operationstischfuß (16) nach Anspruch 4 und einem der Ansprüche 13 oder 14, **dadurch gekennzeichnet, dass** die Absenkeinheit (140) ein gestuftes Steuerprofil (122) mit mindestens einer Stufe (123) hat, wobei die Stufe (123) eine erste und eine zweite Stufenfläche (123a, 123b) verbindet, wobei das Steuerprofil (122) mechanisch fest mit der Gewindestange (120) verbunden ist, und wobei das Steuerprofil (122) zusammen bewegbar ist,
dass ein Betätigungselement (124) mit dem Steuerprofil (122) in Eingriff steht,
dass bei einer Bewegung der Gewindestange (120) das Steuerprofil (122) am Betätigungselement (124) vorbei geführt ist, so dass das Betätigungselement (124) über die erste Stufe (123) hinweggleitet,
wobei durch das Betätigungselement (124) bei einer Bewegung über die mindestens eine Stufe (123) des Steuerprofils (122) eine Verstellbewegung der Antriebsrolle (146) vom abgeschwenkten in den angeschwenkten Zustand oder vom angeschwenkten in den abgeschwenkten Zustand erfolgt.

16. Operationstischfuß (16) nach Anspruch 15, **dadurch gekennzeichnet, dass** die Absenkeinheit (140) eine Feder hat, die die Antriebsrolle (146) mit einer Andruckkraft gegen den Boden drückt.

## Claims

1. An operating table base (16) for an operating table (10),
with at least two extendable transport rollers (32a, 34a),
wherein the operating table (10), in the retracted state of the transport rollers (32a, 34a), can stand on at least one support element of the operating table (10),
wherein the operating table (10), in the extended state of the transport rollers (32a, 34a), can be moved on the transport rollers (32a, 34a),
wherein
a first mechanical adjustment unit (40) is provided, by means of which the state
of the first transport roller (32a) can be changed at least from the retracted state to the extended state,
wherein a second mechanical adjustment unit (42) is provided, by means of which the state of the second transport roller (34a) can be changed at least from the retracted state to the extended state,
wherein the first adjustment unit (40) and the second adjustment unit (42) can be driven by a first drive unit (80), which is connected via a mechanical connection means (24) to the first and the second adjustment units (40, 42), **characterized in that** the mechanical connection means is a chain (24) or a belt, wherein the first and the second adjustment units (40, 42) are connected via the chain (24) or the belt to the first drive unit (40).

2. The operating table base (16) according to Claim 1, **characterized in that**, in the extended state of the transport rollers (32a, 34a), no force is exerted on the mechanical connection means (24) by the weight of the operating table (10).

3. The operating table base (16) according to Claim 1 or 2, **characterized in that** the chain (24) or the belt, in particular with elements of the first drive unit (80), forms a closed drive train.

4. The operating table base (16) according to Claim 3, **characterized in that** the first drive unit (80) comprises an electric motor (81) which, via a gear stage (82), drives a threaded nut (90) of a worm gear,
wherein the inner thread of the threaded nut (90) is in engagement with the outer thread of a threaded rod (120) of the worm gear,
wherein the threaded nut (90) is mounted in a stationary manner in the direction of the longitudinal axis of the threaded rod (120) and rotatably about the longitudinal axis of the threaded rod (120),
wherein a first end of the threaded rod (120) is connected to a first end on a first end of the chain (24) or of the belt, and
wherein a second end of the threaded rod (120) is connected to a second end of the chain (24) or of the belt, or
that the first drive unit (80) comprises a synchronous cylinder with a first piston rod and with a second piston rod,
wherein the free end of the first piston rod is connected to a first end of the chain (24) or of the belt, and
wherein the free end of the second piston rod is connected to a second end of the chain (24) or of the belt.

5. The operating table base (16) according to any one of the preceding claims, **characterized in that** the connection means (24) is in engagement with a first toothed wheel or toothed wheel segment (108) of the first adjustment unit (40), and with a second toothed wheel or toothed wheel segment of the second adjustment unit (42),
wherein, during a movement of the connection means (24) in engagement with the toothed wheels or toothed wheel segments (108), a rotation of the toothed wheels or toothed wheel segments (108) occurs, and
wherein, due to the rotation of the toothed wheels or toothed wheel segments (108), the transport rollers (32a, 34a) can be brought from the retracted state to the extended state, and from the extended state to the retracted state.

6. The operating table base (16) according to any one of the preceding claims, **characterized in that** the first adjustment unit (40) has a vertically arranged first bearing journal (116) with a vertical first longitudinal axis,
that the first adjustment unit (40) has a first journal guide (56) for guiding a relative movement between the first journal guide (56) and the first bearing journal (116) in vertical direction,
that the first adjustment unit (40) has at least one first adjustment element (48) with a first slope surface (110), with which a first engagement element (112) of the first journal guide (56) is in engagement, so that, during a relative movement of the first engagement element (112) along the first slope surface (110), a translational adjustment movement of the first adjustment element (48) occurs,
that the second adjustment unit (42) has a vertically arranged second bearing journal with a vertical second longitudinal axis,
that the second adjustment unit (42) has a second journal guide (58) for guiding a relative movement between the second journal guide (58) and the second bearing journal (116) in vertical direction, and
that the second adjustment unit (42) has at least one second adjustment element (50) with a second slope surface, with which a second engagement element of the second journal guide (58) is in engagement, so that, during a relative movement of the second engagement element along the second slope surface, a translational adjustment movement of the second adjustment element (50) occurs.

7. The operating table base (16) according to Claim 6, **characterized in that** the slope surfaces (110) of the first adjustment element (48) and of the second adjustment element (50) each have a slope of more than 0°, and
that, in each case, a level surface (110b) having a slope of 0° adjoins the slope surfaces (110) of the first adjustment element (48) and of the second adjustment element (50).

8. The operating table base (16) according to Claim 6 or 7, **characterized in that** the upper end of the first bearing journal (116) has a connection area, by means of which the first bearing journal (116) is firmly connected to a chassis (22) of the operating table base (16),
that the upper end of the second bearing journal has a connection area, by means of which the second bearing journal is firmly connected to the chassis (22) of the operating table base (16),
that the first adjustment element (48) of the first adjustment unit (40) is rotatably mounted about the first longitudinal axis,
that the second adjustment element (50) of the second adjustment unit (42) is rotatably mounted about the second longitudinal axis,
that the first adjustment element (48) and the second adjustment element (50) are connected via the mechanical connection means (24) to the drive unit (80) in such a manner that they are rotated about the longitudinal axis of the respective bearing journal (116) during the driving by the drive unit (80),
that the first slope surface (110) rests on the first engagement element (112) during the change of the state of the first transport roller (32a),
that the second slope surface rests on the second engagement element during the change of the state of the second transport roller (34a),
that the first engagement element (112) slides along the first slope surface (110), or
that the first engagement element (112) has a roller which rolls over the first slope surface (110),
that the second engagement element slides along the second slope surface, or that the second engagement element has a roller which rolls over the second slope surface,
that the state of the first transport roller (32a) can be changed by rotation of the first adjustment element (48), and
that the state of the second transport roller (34a) can be changed by rotation of the second adjustment element (50).

9. The operating table base (16) according to any one of Claims 6 to 8, **characterized in that** at least one first guide pin (170a) of the first journal guide (56) is accommodated in a first opening of the operating table base (16), which is complementary to the first guide pin (170a), in such a manner that the first journal guide (56) is mounted in a rotationally fixed manner about the first longitudinal axis, and
that at least one second guide pin (172a) of the second journal guide (58) is accommodated in a second opening of the operating table base (16), which is complementary to the second guide pin (172b), in such a manner that the second journal guide (58) is mounted in a rotationally fixed manner about the second longitudinal axis.

10. The operating table base (16) according to any one of Claims 6 to 9, **characterized in that** the first adjustment element (48) and the first journal guide (56) are arranged coaxially around the first bearing journal (116), and
that the second adjustment element (42) and the second journal guide (58) are arranged coaxially around the second bearing journal.

11. The operating table base (16) according to any one of Claims 6 to 10, **characterized in that** the first adjustment unit (40) has a first transport roller holder (100) and a first bearing (114), wherein the first bearing (114) is arranged between the first journal guide (56) and the first transport roller holder (100), so that the first transport roller holder (100) with the first transport roller (32a) is rotatably mounted about a vertical axis, and
that the second adjustment unit (42) has a second transport roller holder (102) and a second bearing, wherein the second bearing is arranged between the second journal guide (58) and the second transport roller holder (102), so that the second transport roller holder (102) with the second transport roller (34a) is rotatably mounted about a vertical axis.

12. The operating table base (16) according to any one of the preceding claims, **characterized in that** at least the first transport roller (32a), preferably a first transport roller group (32) consisting of the first transport roller (32a) and an additional transport roller (32b), is held and guided by the first adjustment unit (40), and
that at least the second transport roller (34a), preferably a second transport roller group (34) consisting of the second transport roller (34a) and an additional transport roller (34b), is held and guided by the second adjustment unit (42).

13. The operating table base (16) according to any one of the preceding claims, **characterized in that** at least one drive roller, which can be driven by means of an additional second drive unit (144), is associated with a lowering unit (140) which can be driven by the mechanical connection means (24), and by means of which the drive roller (146) can be pivoted from a pivoted-on state to a pivoted-away state and/or from a pivoted-away state to a pivoted-on state.

14. The operating table base (16) according to Claim 13, **characterized in that**, in a first step, the first drive unit (80) changes the state of the transport rollers (32a, 34a) from the retracted state to the extended state, and, in a second step, it changes the state of the drive roller (146) from the retracted state to the extended state.

15. The operating table base (16) according to Claim 4 and either Claim 13 or 14, **characterized in that** the lowering unit (140) has a stepped control profile (122) with at least one step (123), wherein the step (123) connects a first and a second step surface (123a, 123b), wherein the control profile (122) is firmly connected mechanically to the threaded rod (120), and wherein the control profile (122) can be moved along,
that an actuation element (124) is in engagement with the control profile (122),
that, during a movement of the threaded rod (120), the control profile (122) is led past the actuation element (124), so that the actuation element (124) can slide over the first step (123),
wherein, due to the actuation element (124), during a movement over the at least one step (123) of the control profile (122), an adjustment movement of the drive roller (146) occurs, from the pivoted-away state to the pivoted-on state, or from the pivoted-on state to the pivoted-away state.

16. The operating table base (16) according to Claim 15, **characterized in that** the lowering unit (140) has a spring which presses the drive roller (146) with a pressing force against the floor.

## Revendications

1. Pied pour table d'opération (16) pour une table d'opération (10), comportant au moins deux rouleaux de transport télescopiques (32a, 34a),
dans lequel la table d'opération (10) peut reposer à l'état rentré des rouleaux de transport (32a, 34a) sur au moins un élément d'appui de la table d'opération (10),
dans lequel la table d'opération (10) est mobile, à l'état déployé des rouleaux de transport (32a, 34a), sur les rouleaux de transport (32a, 34a),
dans lequel
une première unité de réglage mécanique (40) est prévue, à l'aide de laquelle l'état du premier rouleau de transport (32a) peut être modifié au moins de l'état rentré à l'état déployé, dans lequel une deuxième unité de réglage mécanique (42) est prévue, à l'aide de laquelle l'état du deuxième rouleau de transport (34a) peut être modifié au moins de l'état rentré à l'état déployé,
dans lequel la première unité de réglage (40) et la deuxième unité de réglage (42) peuvent être entraînées par une première unité d'entraînement (80) qui est reliée par un moyen de liaison mécanique (24) avec la première et la deuxième unité de réglage (40, 42), **caractérisé en ce que**
le moyen de liaison mécanique est une chaîne (24) ou une courroie, dans lequel la première et la deuxième unité de réglage (40, 42) sont reliées par la chaîne (24) ou la courroie avec la première unité d'entraînement (40).

2. Pied pour table d'opération (16) selon la revendication 1, **caractérisé en ce que**, à l'état déployé des rouleaux de transport (32a, 34a), aucune force n'est exercée par le poids de la table d'opération (10) sur le moyen de liaison mécanique (24).

3. Pied pour table d'opération (16) selon l'une des revendications 1 ou 2, **caractérisé en ce que** la chaîne (24) ou la courroie forme, en particulier avec des éléments de la première unité d'entraînement (80), une chaîne cinématique fermée.

4. Pied pour table d'opération (16) selon la revendication 3, **caractérisé en ce que** la première unité d'entraînement (80) comprend un électromoteur (81) qui entraîne, par un étage de transmission (82), un écrou fileté (90) d'un entraînement à vis,
dans lequel le filetage intérieur de l'écrou fileté (90) est en prise avec le filetage extérieur d'une tige filetée (120) de l'entraînement à vis,
dans lequel l'écrou fileté (90) est placé de façon fixe dans la direction de l'axe longitudinal de la tige filetée (120) et de façon à pouvoir tourner autour de l'axe longitudinal de la tige filetée (120),
dans lequel une première extrémité de la tige filetée (120) est reliée par une première extrémité à une première extrémité de la chaîne (24) ou de la courroie, et
dans lequel une deuxième extrémité de la tige filetée (120) est reliée à une deuxième extrémité de la chaîne (24) ou de la courroie, ou
**en ce que** la première unité d'entraînement (80) comprend un vérin synchrone comportant une première tige de piston et une deuxième tige de piston,
dans lequel l'extrémité libre de la première tige de piston est reliée à une première extrémité de la chaîne (24) ou de la courroie, et
dans lequel l'extrémité libre de la deuxième tige de piston est reliée à une deuxième extrémité de la chaîne (24) ou de la courroie.

5. Pied pour table d'opération (16) selon l'une des revendications précédentes, **caractérisé en ce que** le moyen de liaison (24) est en prise avec une première roue dentée ou un segment de roue dentée (108) de la première unité de réglage (40) et avec une deuxième roue dentée ou un segment de roue dentée de la deuxième unité de réglage (42),
dans lequel lors d'un mouvement du moyen de liaison (24) en prise avec les roues dentées ou les segments de roues dentées (108), une rotation des roues dentées ou des segments de roues dentées (108) s'effectue, et
dans lequel par la rotation des roues dentées ou des segments de roue dentée (108), les rouleaux de transport (32a, 34a) peuvent passer de l'état rentré à l'état déployé et de l'état déployé à l'état rentré.

6. Pied pour table d'opération (16) selon l'une des revendications précédentes, **caractérisé en ce que** la première unité de réglage (40) a un premier tourillon (116) disposé verticalement comportant un premier axe longitudinal vertical, **en ce que** la première unité de réglage (40) a un premier guide de tourillon (56) pour le guidage d'un mouvement relatif entre le premier guide de tourillon (56) et le premier tourillon (116) en direction verticale,
**en ce que** la première unité de réglage (40) a au moins un premier élément de réglage (48) avec une première surface d'inclinaison (110), avec laquelle un premier élément de mise en prise (112) du premier guide de tourillon (56) est en prise de telle sorte que lors d'un mouvement relatif du premier élément de mise en prise (112) le long de la première surface d'inclinaison (110), un mouvement de réglage en translation du premier élément de réglage (48) s'effectue,
**en ce que** la deuxième unité de réglage (42) a un deuxième tourillon disposé verticalement comportant un deuxième axe longitudinal vertical,
**en ce que** la deuxième unité de réglage (42) a un deuxième guide de tourillon (58) pour le guidage d'un mouvement relatif entre le deuxième guide de tourillon (58) et le deuxième tourillon (116) dans la direction verticale, et
**en ce que** la deuxième unité de réglage (42) a au moins un deuxième élément de réglage (50) avec une deuxième surface d'inclinaison avec laquelle un deuxième élément de mise en prise du deuxième guide de tourillon (58) est en prise de telle sorte que lors d'un mouvement relatif du deuxième élément de mise en prise le long de la deuxième surface d'inclinaison, un mouvement de réglage en translation du deuxième élément de réglage (50) s'effectue.

7. Pied pour table d'opération (16) selon la revendication 6, **caractérisé en ce que** les surfaces d'inclinaison (110) du premier élément de réglage (48) et du deuxième élément de réglage (50) ont respectivement une inclinaison supérieure à 0°, et
**en ce qu'**aux surfaces d'inclinaison (110) du premier élément de réglage (48) et du deuxième élément de réglage (50) s'adjoint respectivement une surface de niveau (110b) avec une inclinaison de 0°.

8. Pied pour table d'opération (16) selon la revendication 6 ou 7, **caractérisé en ce que** l'extrémité supérieure du premier tourillon (116) a une zone de liaison sur laquelle le premier tourillon (116) est lié fixement avec un châssis (22) du pied pour table d'opération (16),
**en ce que** l'extrémité supérieure du deuxième tourillon a une zone de liaison sur laquelle le deuxième tourillon est lié fixement au châssis (22) du pied pour table d'opération (16), **en ce que** le premier élément de réglage (48) de la première unité de réglage (40) est monté de façon à pouvoir tourner autour du premier axe longitudinal,
**en ce que** le deuxième élément de réglage (50) de la deuxième unité de réglage (42) est monté de façon à pouvoir tourner autour du deuxième axe longitudinal,
**en ce que** le premier élément de réglage (48) et le deuxième élément de réglage (50) sont reliés par le moyen de liaison mécanique (24) avec l'unité d'entraînement (80) de telle sorte qu'ils puissent tourner autour de l'axe longitudinal du tourillon respectif (116) lors de l'entraînement par l'unité d'entraînement (80),
**en ce que** la première surface d'inclinaison (110) repose sur le premier élément de mise en prise (112) lors du changement de l'état du premier rouleau de transport (32a),
**en ce que** la deuxième surface d'inclinaison repose sur le deuxième élément de mise en prise lors du changement de l'état du deuxième rouleau de transport (34a),
**en ce que** le premier élément de mise en prise (112) coulisse le long de la première surface d'inclinaison (110), ou
**en ce que** le premier élément de mise en prise (112) a un rouleau qui roule sur la première surface d'inclinaison (110), **en ce que** le deuxième élément de mise en prise coulisse sur la deuxième surface d'inclinaison, ou **en ce que** le deuxième élément de mise en prise a un rouleau qui roule sur la deuxième surface d'inclinaison,
**en ce que** l'état du premier rouleau de transport (32a) peut être modifié par rotation du premier élément de réglage (48), et
**en ce que** l'état du deuxième rouleau de transport (34a) peut être modifié par rotation du deuxième élément de réglage (50).

9. Pied pour table d'opération (16) selon l'une des revendications 6 à 8, **caractérisé en ce qu'**au moins une première broche de guidage (170a) du premier guidage de tourillon (56) est reçue dans une première ouverture du pied pour table d'opération (16) complémentaire à la première broche de guidage (170a) de telle sorte que le premier guidage de tourillon (56) est monté fixement autour du premier axe longitudinal, et
**en ce qu'**au moins une deuxième broche de guidage (172a) du deuxième guidage de tourillon (58) est reçue dans une deuxième ouverture du pied pour table d'opération (16) complémentaire à la deuxième broche de guidage (172b) de telle sorte que le deuxième guidage de tourillon (58) est monté fixement autour du deuxième axe longitudinal.

10. Pied pour table d'opération (16) selon l'une des revendications 6 à 9, **caractérisé en ce que** le premier élément de réglage (48) et le premier guidage de tourillon (56) sont disposés de façon coaxiale autour du premier tourillon (116), et
**en ce que** le deuxième élément de réglage (42) et le deuxième guidage de tourillon (58) sont disposés de façon coaxiale autour du deuxième tourillon.

11. Pied pour table d'opération (16) selon l'une des revendications 6 à 10, **caractérisé en ce que** la première unité de réglage (40) a un premier support de rouleau de transport (100) et un premier palier (114), dans lequel le premier palier (114) est disposé entre le premier guidage de tourillon (56) et le premier support de rouleau de transport (100) de sorte que le premier support de rouleau de transport (100) est monté avec le premier rouleau de transport (32a) de façon à pouvoir tourner autour d'un axe vertical, et
**en ce que** la deuxième unité de réglage (42) a un deuxième support de rouleau de transport (102) et un deuxième palier, dans lequel le deuxième palier est disposé entre le deuxième guidage de tourillon (58) et le deuxième support de rouleau de transport (102) de sorte que le deuxième support de rouleau de transport (102) avec le deuxième rouleau de transport (34a) est monté de façon à pouvoir tourner autour d'un axe vertical.

12. Pied pour table d'opération (16) selon l'une des revendications précédentes, **caractérisé en ce qu'**au moins le premier rouleau de transport (32a) est maintenu et guidé par la première unité de réglage (40), de préférence une première liaison de rouleaux de transport (32) constituée du premier rouleau de transport (32a) et d'un autre rouleau de transport (32b), et **en ce qu'**au moins le deuxième rouleau de transport (34a) est maintenu et conduit par la deuxième unité de réglage (42), de préférence une deuxième liaison de rouleaux de transport (34) constituée du deuxième rouleau de transport (34a) et d'un autre rouleau de transport (34b).

13. Pied pour table d'opération (16) selon l'une des revendications précédentes, **caractérisé en ce qu'**au moins un rouleau d'entraînement pouvant être entraîné à l'aide d'une autre deuxième unité d'entraînement (144) est affecté à une unité d'abaissement (140) pouvant être entraînée par le moyen de liaison mécanique (24), par laquelle le rouleau d'entraînement (146) peut pivoter d'un état remonté à un état abaissé et/ou d'un état abaissé à un état remonté.

14. Pied pour table d'opération (16) selon la revendication 13, **caractérisé en ce que** la première unité d'entraînement (80) modifie, dans une première étape, l'état des rouleaux de transport (32a, 34a) de l'état rentré à l'état déployé et dans une deuxième étape, modifie l'état des rouleaux (146) de l'état déployé à l'état rentré.

15. Pied pour table coopération (16) selon la revendication 4 et l'une des revendications 13 ou 14, **caractérisé en ce que** l'unité d'abaissement (140) a un profil de commande étagé (122) comportant au moins un étage (123), dans lequel l'étage (123) relie une première et une deuxième surface étagées (123a, 123b), dans lequel le profil de commande (122) est relié mécaniquement de façon fixe avec la tige filetée (120) et dans lequel le profil de commande (122) peut être mobile,
**en ce qu'**un élément d'actionnement (124) est en prise avec le profil de commande (122),
**en ce que** lors d'un mouvement de la tige filetée (120), le profil de commande (122) est acheminé le long de l'élément d'actionnement (124) de sorte que l'élément d'actionnement (124) est décalé sur le premier étage (123),
dans lequel par l'élément d'actionnement (124) lors d'un mouvement sur l'au moins un étage (123) du profil de commande (122), un mouvement de réglage du rouleau d'entraînement (146) s'effectue de l'état abaissé à l'état remonté ou de l'état remonté à l'état abaissé.

16. Pied pour table d'opération (16) selon la revendication 15, **caractérisé en ce que** l'unité d'abaissement (140) a un ressort qui pousse le rouleau d'entraînement (146) avec une force de pression contre le sol.
